# EUROPÄISCHE PATENTSCHRIFT

(11) **EP 1 573 188 B1**
(45) Veröffentlichungstag und Bekanntmachung des Hinweises auf die Patenterteilung: **28.06.2006**
(21) Anmeldenummer: 03769234.0
(22) Anmeldetag: 09.10.2003
(51) Int. Cl.: F02D 41/38, F02D 41/22

(54) **VORRICHTUNG UND VERFAHREN ZUM ERKENNEN VON FEHLERN IN EINEM KRAFTSTOFFEINSPRITZSYSTEM**
DEVICE AND METHOD FOR IDENTIFYING DEFECTS IN A FUEL INJECTION SYSTEM
DISPOSITIF ET PROCEDE POUR LA RECONNAISSANCE DE DEFAUTS DANS UN SYSTEME D'INJECTION DE CARBURANT

(30) Priorität: 19.12.2002 DE 10259797
(43) Veröffentlichungstag der Anmeldung: 14.09.2005
(73) Patentinhaber: SIEMENS AKTIENGESELLSCHAFT, 80333 München (DE)
(72) Erfinder: WIDMANN, Frank, 93049 Regensburg (DE); ESER, Gerhard, 93155 Hemau (DE)
(86) Internationale Anmeldenummer: PCT/DE2003/003347
(87) Internationale Veröffentlichungsnummer: WO 2004/057172

(56) Entgegenhaltungen:
- WO-A-95/06814
- DE-A- 19 845 524
- DE-A- 19 950 222
- DE-C- 19 946 506
- US-A- 5 727 515
- US-B1- 6 240 772
- US-B1- 6 474 292
- PATENT ABSTRACTS OF JAPAN vol. 1999, no. 04, 30. April 1999 (1999-04-30) & JP 11 002148 A (TOYOTA MOTOR CORP), 6. Januar 1999 (1999-01-06)

## Beschreibung

Die Erfindung betrifft eine Vorrichtung zum Erkennen von Fehlern in einem Kraftstoffeinspritzsystem, wobei das Kraftstoffeinspritzsystem mindestens eine Hochdruckpumpe, mindestens einen Kraftstoffspeicher, mindestens ein Kraftstoffdruckregelventil und mindestens einen Drucksensor zum Erfassen des in dem mindestens einen Kraftstoffspeicher herrschenden Drucks umfasst.

Die Erfindung betrifft weiterhin ein Verfahren zum Erkennen von Fehlern in einem Kraftstoffeinspritzsystem, wobei das Kraftstoffeinspritzsystem mindestens eine Hochdruckpumpe, mindestens einen Kraftstoffspeicher, mindestens ein Kraftstoffdruckregelventil und mindestens einen Drucksensor zum Erfassen des in dem mindestens einen Kraftstoffspeicher herrschenden Drucks umfasst.

Die Erfindung betrifft ferner ein Kraftfahrzeug mit einer Vorrichtung zum Erkennen von Fehlern in einem Kraftstoffeinspritzsystem sowie eine Diagnoseeinrichtung mit einer Vorrichtung zum Erkennen von Fehlern in einem Kraftstoffeinspritzsystem.

Kraftstoffeinspritzsysteme, die im Rahmen der vorliegenden Offenbarung behandelt werden, dienen der Hochdruckeinspritzung von Kraftstoff in die Zylinder einer Brennkraftmaschine.

Ein solches Kraftstoffeinspritzsystem kann mit einem Kraftstoffspeicher ausgerüstet sein, der durch eine Hochdruckpumpe mit Kraftstoff befüllt wird und dabei auf ein für die Hochdruckeinspritzung erforderliches Druckniveau gebracht wird. Die Hochdruckpumpe selbst wird durch eine Niederdruckkraftstoffpumpe mit Kraftstoff versorgt, der von der Niederdruckkraftstoffpumpe aus einem Kraftstofftank entnommen wird. Zur Steuerung beziehungsweise Regelung des Kraftstoffeinspritzsystems können unterschiedliche Maßnahmen ergriffen werden. Beispielsweise kennt man mechanische Regler im Niederdruckbereich als auch Regelventile im Hochdruckbereich.

Letztere sind insbesondere im Zusammenhang mit kontinuierlich fördernden Hochdruckkraftstoffpumpen von Bedeutung, die den Kraftstoff in den Kraftstoffspeicher (das "Rail") fördern. Derartige Kraftstoffdruckregelventile lassen sich über eine elektrisch festlegbare Magnetkraft einstellen.

Insgesamt hat man es also mit komplexen Systemen zu tun, bei denen verschiedenste Defekte auftreten können. Dass ein Defekt vorliegt, kann insbesondere an einem erniedrigten Kraftstoffdruck im Kraftstoffspeicher festgestellt werden - die genaue Lokalisierung der Fehlerursache gelingt allein auf der Grundlage dieses erkannten zu geringen Druckes aber nicht.

Aus der WO 01/83971 ist ein Verfahren und eine Vorrichtung zum Überwachen eines Kraftstoffzumess-Systems einer Brennkraftmaschine bekannt, bei dem ein Ausgangssignal eines Drucksensors, der den Druck in einem Kraftstoffspeicher erfasst, mittels eines Bandpass-Filters gefiltert wird. Der Bandpass Filter ist so ausgelegt, dass er Frequenzen herausfiltert, die der Pumpenumdrehung oder einem ganzzahligen Vielfachen der Pumpendrehzahl entsprechen. Überschreitet das gefilterte Ausgangssignal einen Schwellenwert, so wird ein Fehler einer Hochdruckpumpe oder eines Druckregelventils erkannt.

Die Aufgabe der Erfindung ist es, eine Vorrichtung und ein Verfahren zum Erkennen von Fehlern in einem Kraftstoffeinspritzsystem zu schaffen, die bzw. das mit geringem Aufwand eine Fehlerquelle in dem Kraftstoffeinspritzsystem lokalisieren kann.

Diese Aufgabe wird durch die Merkmale der unabhängigen Ansprüche gelöst. Vorteilhafte Ausgestaltungen und Weiterbildungen der Erfindung ergeben sich aus den abhängigen Ansprüchen.

Die Erfindung zeichnet sich aus durch ein Verfahren und eine entsprechende Vorrichtung zum Erkennen von Fehlern in einem Kraftstoffeinspritzsystem. Das Kraftstoffeinspritzsystem umfasst mindestens eine Hochdruckpumpe, mindestens einen Kraftstoffspeicher, mindestens ein Kraftstoffdruckregelventil und mindestens einen Drucksensor zum Erfassen des in dem mindestens einen Kraftstoffspeicher herrschenden Drucks. Das Vorliegen mindestens eines Fehlers in dem Kraftstoffeinspritzsystem wird erkannt durch Erfassen eines zu geringen Druckes im Kraftstoffspeicher und zum Eingrenzen der Fehlerquelle wird ein hochfrequenter Anteil eines den zeitlichen Druckverlauf im Kraftstoffspeicher kennzeichnenden ersten Signals herangezogen.

Der hochfrequente Anteil des zeitlichen Druckverlaufs im Kraftstoffspeicher ist mit der möglichen Fehlerquelle korreliert. Durch Herausfiltern dieses Anteils lässt sich daher mit großer Wahrscheinlichkeit die Fehlerquelle bestimmen, so dass im Falle eines Defekts bei der Reparatur des Kraftstoffeinspritzsystems die Komponenten gezielt getauscht beziehungsweise repariert werden können.

Der Druck, der in dem mindestens einen Kraftstoffspeicher ermittelt wird, wird mit einem Solldruck oder mit einem tatsächlich vorliegenden Druck in einem Niederdruckbereich der Kraftstoffeinspritzanlage verglichen. Auf einen Defekt in dem Niederdruckbereich wird geschlossen, wenn der Solldruck unterschritten wird durch den in dem mindestens einen Kraftstoffspeicher ermittelten Druck, oder auf einen defekten Antrieb der Hochdruckpumpe wird geschlossen, wenn der tatsächlich vorliegende Druck in dem Niederdruckbereich unterschritten wird durch den in dem mindestens einen Kraftstoffspeicher ermittelten Druck.

Ist der Druck im Kraftstoffspeicher geringer als der zur selben Zeit vorliegende Druck im Niederdruckbereich, so liegt dies mit großer Wahrscheinlichkeit daran, dass der Antrieb der Hochdruckpumpe defekt ist. In diesem Fall wirkt nämlich die mit einer Membran ausgestattete Hochdruckpumpe als Drossel, so dass ausgangsseitig der Hochdruckpumpe ein geringerer Druck vorliegt als eingangsseitig. Ebenfalls empfiehlt sich aber auch ein Vergleich des im Kraftstoffspeicher ermittelten Drucks mit dem Solldruck im Niederdruckbereich. Insbesondere bei einem Druck im Kraftstoffspeicher, der wesentlich geringer ist als der Solldruck im Niederdruckbereich, ist es wahrscheinlich, dass ein Defekt im Niederdruckbereich vorliegt.

Das erfindungsgemäße Verfahren kann in besonders vorteilhafter Weise dadurch weitergebildet sein, dass das erste Signal tiefpassgefiltert wird, so dass ein tiefpassgefiltertes zweites Signal erzeugt wird, dass ein drittes Signal als absolute Differenz zwischen dem ersten Signal und dem zweiten Signal erzeugt wird und dass das dritte Signal mit einem vorgegebenen Schwellenwert verglichen wird, wobei in Abhängigkeit des Vergleichs die Fehlerquelle eingegrenzt wird. Zunächst wird also der zeitliche Druckverlauf tiefpassgefiltert. Indem zwischen diesem tiefpassgefilterten Signal und dem ursprünglichen Signal die Differenz und deren Absolutwert gebildet wird, erhält man ein weiteres drittes Signal, dessen Amplitude eine absolute Aussagekraft hat, so dass diese mit einem vorgegebenen Schwellenwert verglichen werden kann.

Gemäß einer weiteren vorteilhaften Ausgestaltung der Erfindung wird auf eine Fehlfunktion der mindestens einen Hochdruckpumpe geschlossen, wenn das dritte Signal im Wesentlichen, insbesondere bei hoher Last, oberhalb des vorgegebenen Schwellenwertes liegt. Da bei einem Defekt der Hochdruckpumpe, insbesondere bei hoher Last, im Allgemeinen starke hochfrequente Anteile im zeitlichen Druckverlauf im Kraftstoffspeicher vorliegen, ist es bei geeignet vorgegebenem Schwellenwert möglich, auf einen Hochdruckpumpendefekt zu schließen, falls dieser Schwellenwert durch das dritte Signal überschritten wird.

Gemäß einer weiteren vorteilhaften Ausgestaltung der Erfindung wird auf eine Fehlfunktion des mindestens einen Kraftstoffdruckregelventils geschlossen, wenn das dritte Signal im Wesentlichen unterhalb des vorgegebenen Schwellenwertes liegt. Der Druckverlust im Rail hat bei hochfrequenten Anteilen mit niedriger Amplitude mit großer Wahrscheinlichkeit seine Ursache in einer anderen Komponente im Hochdruckkreis, das heißt höchstwahrscheinlich in einem defekten Kraftstoffdruckregelventil.

Gemäß einer weiteren vorteilhaften Ausgestaltung der Erfindung, wird der in dem mindestens einen Kraftstoffspeicher ermittelte Druck auf der Grundlage eines von einer im Abgasstrom eines der Kraftstoffeinspritzpumpe zugeordneten Verbrennungsmotors angeordneten Lambdasonde gemessenen Wertes auf Plausibilität bewertet und bei nicht vorliegender Plausibilität auf einen Defekt des mindestens einen Drucksensors geschlossen. Sobald also der Kraftstoffdrucksensor einen zu geringen Druck beziehungsweise den im Niederdruckbereich des Kraftstoffeinspritzsystems vorliegenden Druck im Kraftstoffspeicher erfasst, wird zunächst durch eine Querplausibilisierung unter Hinzuziehung der von der Lambdasonde gelieferten Informationen geprüft, ob der Kraftstoffdrucksensor einen Defekt aufweist. Dies hat den Hintergrund, dass ein starker Druckabfall im Kraftstoffspeicher unmittelbaren Einfluss auf die Gemischbildung und somit auf die von der Lambdasonde ermittelten Abgaswerte hat. Bei Abgaswerten innerhalb vorgegebener Grenzen und dennoch gemeldetem Druckabfall im Rail liegt somit mit großer Wahrscheinlichkeit ein Defekt, insbesondere ein mechanischer Defekt, des Kraftstoffsensors vor.

Besonders vorteilhaft ist, wenn mindestens eine dem Kraftstoffeinspritzsystem zugeordnete elektronische Steuereinheit vorgesehen ist, in der mindestens eine der vorgenannten Auswertungen erfolgen kann. Insbesondere können die verschiedenen Schwellenwertvergleiche sowie die Filterung und die Differenzbildung auf digitaler Basis in der elektronischen Steuereinheit des Kraftstoffeinspritzsystem erfolgen. Andererseits ist aber auch denkbar, dass Teile der Auswertung durch analoge Schaltungstechnik realisiert sind. Weiterhin können Teile der genannten Auswertungen in anderen Steuereinheiten eines Kraftfahrzeugs beziehungsweise einer sonstigen Vorrichtung vorgenommen werden, wobei zwischen diesen Komponenten und der Steuerung des Kraftstoffeinspritzsystems insbesondere eine Kommunikation über einen Datenbus möglich ist.

In diesem Zusammenhang ist es vorteilhaft, wenn die Vorrichtung so ausgelegt ist, dass sie eine Schnittstelle für den Einbau in einem Kraftfahrzeug aufweist. Die Fehlererkennung kann also im Kraftfahrzeug selbst erfolgen. Erkannte Fehler können in einem Fehlerspeicher gespeichert werden.

Zusätzlich oder alternativ kann aber auch vorgesehen sein, dass die Vorrichtung eine Schnittstelle für den Einbau in eine von dem Kraftfahrzeug getrennte Diagnoseeinrichtung aufweist. Die Vorrichtung ist also auch im Rahmen der Fahrzeugdiagnose in einer Werkstatt einsetzbar.

Weiterhin betrifft die Erfindung ein Kraftfahrzeug mit der Vorrichtung zum Erkennen von Fehlern in dem Kraftstoffeinspritzsystem.

Die Erfindung betrifft auch eine Diagnoseeinrichtung mit der Vorrichtung zum Erkennen von Fehlern in dem Kraftstoffeinspritzsystem.

Der Erfindung liegt die Erkenntnis zugrunde, dass eine weitgehende Diagnose eines Kraftstoffeinspritzsystems auf der Grundlage jederzeit verfügbarer Messwerte vorgenommen werden kann. Insbesondere kann zwischen einem mechanischen Defekt der Hochdruckpumpe und einem mechanischen Defekt des Kraftstoffdruckregelventils auf der Grundlage der hochfrequenten Anteile des Druckverlaufs im Kraftstoffspeicher geschlossen werden. Im Fehlerfall können also gezielt die defekten Komponenten ohne das Erfordernis weiterer Diagnoseschritte ausgetauscht beziehungsweise in Stand gesetzt werden.

Die Erfindung wird nun unter Bezugnahme auf die beigefügten Zeichnungen anhand bevorzugter Ausführungsformen beispielhaft erläutert.

Es zeigen:
- Figur 1: eine schematische Darstellung eines Kraftstoffeinspritzsystems;
- Figur 2: eine schematische Schnittdarstellung eines Kraftstoffdruckregelventils;
- Figur 3: zwei Diagramme zur Erläuterung der im Rahmen der Erfindung eingesetzten Filterung;
- Figur 4: ein Messdiagramm, das für einen Defekt des Kraftstoffdruckregelventils charakteristisch ist;
- Figur 5: ein Messdiagramm, das für einen Defekt der Hochdruckpumpe charakteristisch ist; und
- Figur 6: ein Flussdiagramm zur Erläuterung eines erfindungsgemäßen Verfahrens.

Figur 1 zeigt eine schematische Darstellung eines Kraftstoffeinspritzsystems. Aus einem Kraftstofftank 20 wird über eine Kraftstoffleitung 22 mittels einer Niederdruckpumpe 24 Kraftstoff gefördert. Die Niederdruckpumpe 24 versorgt einen Niederdruckkreis 26 mit Kraftstoff. Der Druck in diesem Niederdruckkreis 26 wird über eine mechanische Niederdruckregeleinrichtung 28 eingestellt, die in der Lage ist, Kraftstoff über eine Kraftstoffleitung 30 zum Kraftstofftank 20 zurückzuführen. Von der Niederdruckpumpe 24 gelangt der Kraftstoff über den Niederdruckkreis 26 mit einem Basisvordruck zu einer Hochdruckpumpe 10. Diese Hochdruckpumpe 10 fördert den Kraftstoff in einen Hochdruckkreis 32 und insbesondere in einen Kraftstoffspeicher 12. Der Kraftstoffspeicher 12 ist mit Injektoren beziehungsweise Einspritzventilen 34, 36, 38, 40 ausgestattet, die den Kraftstoff in den Zylinderinnenraum einbringen können. Da die Hochdruckpumpe 22 kontinuierlich arbeitet, muss anderweitig für eine gewünschte Druckeinstellung im Kraftstoffspeicher 12 gesorgt werden. Dies geschieht durch ein Kraftstoffdruckregelventil 14, über das die Differenz zwischen dem von der Hochdruckpumpe 12 geförderten Kraftstoff und dem durch die Einspritzventile in die Zylinder eingebrachten Kraftstoff in den Niederdruckkreis 26 abfließt. Das im Zusammenhang mit Figur 2 genauer beschriebene Kraftstoffdruckregelventil 14 wird von einer elektronischen Steuerung 18 angesteuert, die (neben anderen) als Eingangswert ein von einem am Kraftstoffspeicher 12 angeordneten Drucksensor 16 ermittelten Wert erhält. Somit kann eine Regelung des Einspritzdrucks erfolgen, indem das Kraftstoffdruckregelventil 14 je nach Ansteuerung durch die elektronische Steuerung 18 mehr oder weniger Kraftstoff in den Niederdruckkreis 26 abfließen lässt.

Figur 2 zeigt eine schematische Schnittdarstellung eines Kraftstoffdruckregelventils. Das Kraftstoffdruckregelventil 14 umfasst eine (nicht dargestellte) Magnetspule, die eine Kraft auf einen Anker 42 ausübt. Der Anker 42 ist fest mit einem Ventilstößel 44 verbunden, der je nach Stellung des Ankers 42 eine Durchflussöffnung 46 zum Niederdruckkreis 26 mehr oder weniger freigibt. In Abhängigkeit des Stromflusses durch die Magnetspule wird sich somit aufgrund der Magnetkraft und der ihr entgegengesetzt gerichteten Kraft des aus dem Hochdruckkreis 32 einströmenden Kraftstoffes auf den Ventilstößel 44 eine vom Stromfluss durch die Magnetspule abhängige Gleichgewichtslage einstellen. Vorzugsweise wird die Magnetkraft durch eine pulsweitenmodulierte Spannung erzeugt, so dass das Basistastverhältnis der Spulenspannung die Grundlage für die Einstellung des Drucks im Kraftstoffspeicher 12 darstellt. Dabei wird insbesondere eine lineare Kennlinie zwischen hydraulischer Kraft und magnetischer Kraft realisiert.

Figur 3 zeigt zwei Diagramme zur Erläuterung der im Rahmen der Erfindung eingesetzten Filterung: Im oberen Diagramm ist der Kraftstoffdruck gegen die Zeit aufgetragen. Die Linie p_{K} symbolisiert den Druckverlauf im Kraftstoffspeicher. Die Linie p_{KF} symbolisiert einen tiefpassgefilterten Druckverlauf im Kraftstoffspeicher. Diese Tiefpassfilterung erfolgt vorzugsweise in der elektronischen Steuerung 18, kann aber auch auf andere bekannte Art und Weise vorgenommen werden. Zwischen den beiden Kurven p_{K} und p_{KF} wird die Differenz Δ gebildet. Die Absolutbeträge dieser Differenz Δ sind im unteren Diagramm in Figur 3 nochmals dargestellt.

Durch diese Filterung und Differenzbildung erhält man somit einen Werteverlauf, der mit einer absolut gewählten Druckschwelle verglichen werden kann, so dass auf diese Weise der hochfrequente Anteil des Kraftstoffdruckverlaufs als Kriterium für die Verhältnisse im Kraftstoffeinspritzsystem verwendet werden kann.

Figur 4 zeigt ein Messdiagramm, das für einen Defekt des Kraftstoffdruckregelventils charakteristisch ist. Dass ein Defekt im Kraftstoffeinspritzsystem vorliegt, ist daran zu erkennen, dass der Kraftstoffdruck p_{K} im Kraftstoffspeicher nur im Bereich von 7000 hPa liegt. Es herrscht somit Niederdruck im Rail. Allein aufgrund dieser Information wird aber noch kein Hinweis darauf gegeben, ob der Fehler im Bereich der Hochdruckpumpe oder im Bereich des Kraftstoffdruckregelventils liegt. Diesen Hinweis erhält man erst aufgrund der im Zusammenhang mit Figur 3 beschriebenen Auswertung. Durch die beschriebene hintereinandergeschaltete Tiefpassfilterung und Differenzbildung erhält man einen Signalverlauf Δ, der den hochfrequenten Anteil des Kraftstoffdruckverlaufs widerspiegelt. Im vorliegenden Beispiel gemäß Figur 4 ist dieser hochfrequente Anteil Δ sehr klein, das heißt, er liegt bei geeignet gewählter Schwelle unterhalb dieser Schwelle. Dies gilt sowohl bei hoher Drehzahl als auch niedriger Drehzahl, die als Kurvenverlauf N in das Diagramm in Figur 4 eingezeichnet ist, da sich ein, insbesondere mechanischer, Defekt des Kraftstoffdruckregelventils im Wesentlichen lastunabhängig auswirkt.

Figur 5 zeigt ein Messdiagramm, das für einen Defekt der Hochdruckpumpe charakteristisch ist. Der hier dargestellte Kraftstoffdruckverlauf p_{K} hat einen starken hochfrequenten Anteil. Durch das im Zusammenhang mit Figur 3 beschriebene Filter- und Differenzbildungsverfahren wird hieraus der den hochfrequenten Anteil des Signals kennzeichnende Signalverlauf Δ herausgefiltert. Bei geeignet gewählter Schwelle wird dieser Signalverlauf Δ in weiten Teilen oberhalb dieser Schwelle liegen. Dies lässt auf eine defekte Hochdruckpumpe schließen, da insbesondere nach einem Reißen der Membran in der Hochdruckpumpe dem Kraftstoffdrucksignal erhebliche hochfrequente Schwingungen aufgeprägt werden. Weiterhin ist in dem Diagramm gemäß Figur 5 zu erkennen, dass das Signal Δ im Wesentlichen nur bei hoher Last oberhalb einer geeignet gewählten Schwelle liegt, so dass dies als weiteres Entscheidungskriterium bei der Fehlerfindung herangezogen werden kann.

Figur 6 zeigt ein Flussdiagramm zur Erläuterung eines erfindungsgemäßen Verfahrens. Wird in Schritt S10 erkannt, dass im Kraftstoffspeicher ein verminderter Druck, das heißt ein Niederdruck vorliegt, wird zunächst in Schritt S12 eine Querplausibilisierung zwischen dem vom Drucksensor ermittelten Kraftstoffdruck und einem oder mehreren Lambdasondenwerten vorgenommen. Wird ermittelt, dass sich der verminderte Druckwert nicht in den von der Lambdasonde ermittelten Werten wiederspiegelt, wird gemäß Schritt S14 darauf geschlossen, dass der Drucksensor defekt ist. Liegt jedoch ein plausibles Verhalten im Hinblick auf Drucksensor und Lambdasonde vor, so wird in Schritt S16 ermittelt, ob der Kraftstoffdruck im Kraftstoffspeicher kleiner ist als der Druck im Niederdruckkreislauf. Ist dies der Fall, so wird auf einen Defekt im Pumpenantrieb der Hochdruckpumpe gemäß Schritt S18 geschlossen, da die nicht angetriebene Hochdruckpumpe als Drossel wirkt. Ebenfalls könnte man noch prüfen, ob der Kraftstoffdruck im Rail niedriger ist als ein Solldruck im Niederdruckkreislauf und auf diese Weise gegebenenfalls auf einen Defekt im Niederdruckkreis schließen. Wird nicht ermittelt, dass der Antrieb der Hochdruckpumpe defekt ist, so wird in Schritt S20 das auf den hochfrequenten Anteil abstellende anhand von Figur 3 beschriebene und im Zusammenhang mit Figur 4 und Figur 5 veranschaulichte Verfahren durchgeführt. Es wird also der Absolutwert aus der Differenz zwischen dem Kraftstoffdruck und dem tiefpassgefilterten Kraftstoffdruck mit einer Fehlerschwelle verglichen und das insbesondere bei erhöhter Last. Ist dieser ermittelte Absolutwert kleiner als die Fehlerschwelle, so liegt mit großer Wahrscheinlichkeit ein Defekt am Kraftstoffdruckregelventil gemäß Schritt S22 vor. Andernfalls, das heißt bei Überschreiten der Fehlerschwelle, liegt gemäß Schritt S24 ein Defekt an der Hochdruckpumpe vor.

Die Erfindung lässt sich wie folgt zusammenfassen: Im Hinblick auf ein Kraftstoffeinspritzsystem mit einem Kraftstoffspeicher 12, einer kontinuierlich arbeitenden Hochdruckpumpe 10 und einem Kraftstoffdruckregelventil 14 wird auf der Grundlage der vorliegenden Erfindung eine Fehlererkennung möglich. Indem der hochfrequente Anteil des Kraftstoffdruckverlaufs im Kraftstoffspeicher 12 ausgewertet wird, kann angegeben werden, welche der Komponenten mit großer Wahrscheinlichkeit defekt sind, wobei dies insbesondere durch weitere Auswertungen innerhalb eines Diagnoseverfahrens unterstützt wird.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

## Patentansprüche

1. Verfahren zum Erkennen von Fehlern in einem Kraftstoffeinspritzsystem, wobei das Kraftstoffeinspritzsystem
- mindestens eine Hochdruckpumpe (10),
- mindestens einen Kraftstoffspeicher (12),
- mindestens ein Kraftstoffdruckregelventil (14) und
- mindestens einen Drucksensor (16) zum Erfassen des in dem mindestens einen Kraftstoffspeicher (12) herrschenden Drucks umfasst,
wobei das Verfahren die Schritte umfasst:
- Erkennen des Vorliegens mindestens eines Fehlers in dem Kraftstoffeinspritzsystem durch Erfassen eines zu geringen Druckes im Kraftstoffspeicher (12) und
- Heranziehen eines hochfrequenten Anteils eines den zeitlichen Druckverlauf im Kraftstoffspeicher (12) kennzeichnenden ersten Signals zur Eingrenzung der Fehlerquelle, **dadurch gekennzeichnet, dass** das Verfahren ferner die Schritte umfasst:
- Vergleichen des Drucks, der in dem mindestens einen Kraftstoffspeicher (12) ermittelt wird, mit einem Solldruck in einem Niederdruckbereich der Kraftstoffeinspritzanlage oder mit einem tatsächlich vorliegenden Druck in dem Niederdruckbereich der Kraftstoffeinspritzanlage und
- Schließen auf einen Defekt in dem Niederdruckbereich, wenn der Solldruck unterschritten wird durch den in dem mindestens einen Kraftstoffspeicher (12) ermittelten Druck, oder Schließen auf einen defekten Antrieb der Hochdruckpumpe (10), wenn der tatsächlich vorliegende Druck in dem Niederdruckbereich unterschritten wird durch den in dem mindestens einen Kraftstoffspeicher (12) ermittelten Druck.

2. Verfahren nach Anspruch 1, **dadurch gekennzeichnet**
- **dass** das erste Signal tiefpassgefiltert wird, so dass ein tiefpassgefiltertes zweites Signal erzeugt wird,
- **dass** ein drittes Signal als absolute Differenz zwischen dem ersten Signal und dem zweiten Signal erzeugt wird und
- **dass** das dritte Signal mit einem vorgegebenen Schwellenwert verglichen wird, wobei in Abhängigkeit des Vergleichs die Fehlerquelle eingegrenzt wird.

3. Verfahren nach Anspruch 2, **dadurch gekennzeichnet, dass** auf eine Fehlfunktion der mindestens einen Hochdruckpumpe (10) geschlossen wird, wenn das dritte Signal im Wesentlichen, insbesondere bei hoher Last, oberhalb des vorgegebenen Schwellenwertes liegt.

4. Verfahren nach Anspruch 2 oder 3, **dadurch gekennzeichnet, dass** auf eine Fehlfunktion des mindestens einen Kraftstoffdruckregelventils (14) geschlossen wird, wenn das dritte Signal im Wesentlichen unterhalb des vorgegebenen Schwellenwertes liegt.

5. Verfahren nach einem der vorstehenden Ansprüche, **dadurch gekennzeichnet,**
- **dass** der in dem mindestens einen Kraftstoffspeicher (12) ermittelte Druck auf der Grundlage eines von einer im Abgasstrom eines der Kraftstoffeinspritzpumpe zugeordneten Verbrennungsmotors angeordneten Lambdasonde gemessenen Wertes auf Plausibilität bewertet wird und
- **dass** bei nicht vorliegender Plausibilität auf einen Defekt des mindestens einen Drucksensors (16) geschlossen wird.

6. Verfahren nach einem der vorstehenden Ansprüche, **dadurch gekennzeichnet,**
**dass** der Vergleich des in dem mindestens einen Kraftstoffspeicher (12) ermittelten Drucks mit dem Solldruck beziehungsweise dem tatsächlichen Druck in dem Niederdruckbereich der Kraftstoffeinspritzanlage vor dem Heranziehen des hochfrequenten Anteils des ersten Signals erfolgt.

7. Verfahren nach einem der vorstehenden Ansprüche, **dadurch gekennzeichnet,**
**dass** die Plausibilitätsbewertung zur Ermittlung der Funktionstüchtigkeit des Drucksensors (16) vor dem Vergleich des in dem mindestens einen Kraftstoffspeicher (12) ermittelten Drucks mit einem Solldruck beziehungsweise dem tatsächlichen Duck in einem Niederdruckbereich der Kraftstoffeinspritzanlage erfolgt.

8. Vorrichtung zum Erkennen von Fehlern in einem Kraftstoffeinspritzsystem, wobei das Kraftstoffeinspritzsystem
- mindestens eine Hochdruckpumpe (10),
- mindestens einen Kraftstoffspeicher (12),
- mindestens ein Kraftstoffdruckregelventil (14) und
- mindestens einen Drucksensor (16) zum Erfassen des in dem mindestens einen Kraftstoffspeicher (12) herrschenden Drucks umfasst,
wobei die Vorrichtung ausgebildet ist zum
- Erkennen des Vorliegens mindestens eines Fehlers in dem Kraftstoffeinspritzsystem durch Erfassen eines zu geringen Druckes im Kraftstoffspeicher (12) und
- Heranziehen eines hochfrequenten Anteils eines den zeitlichen Druckverlauf im Kraftstoffspeicher (12) kennzeichnenden ersten Signals zur Eingrenzung der Fehlerquelle, **dadurch gekennzeichnet, dass** die Vorrichtung ferner ausgebildet ist
- zum Vergleichen des Drucks, der in dem mindestens einen Kraftstoffspeicher (12) ermittelt wird, mit einem Solldruck in einem Niederdruckbereich der Kraftstoffeinspritzanlage oder mit einem tatsächlich vorliegenden Druck in dem Niederdruckbereich der Kraftstoffeinspritzanlage und
- zum Schließen auf einen Defekt in dem Niederdruckbereich, wenn der Solldruck unterschritten wird durch den in dem mindestens einen Kraftstoffspeicher (12) ermittelten Druck, oder zum Schließen auf einen defekten Antrieb der Hochdruckpumpe (10), wenn der tatsächlich vorliegende Druck in dem Niederdruckbereich unterschritten wird durch den in dem mindestens einen Kraftstoffspeicher (12) ermittelten Druck.

9. Kraftfahrzeug mit einer Vorrichtung zum Erkennen von Fehlern in dem Kraftstoffeinspritzsystem nach Anspruch 8.

10. Diagnoseeinrichtung mit einer Vorrichtung zum Erkennen von Fehlern in dem Kraftstoffeinspritzsystem eines Kraftfahrzeugs, die von dem Kraftfahrzeug getrennt angeordnet ist, nach Anspruch 8.

## Claims

1. Method for identifying defects in a fuel injection system in which case the fuel injection system includes
- at least one high-pressure pump (10),
- at least one fuel accumulator (12),
- at least one fuel pressure control valve (14) and
- at least one pressure sensor (16) for recording the pressure prevailing in at least one fuel accumulator (12),
where the method includes the following steps:
- identifying the occurrence of at least one defect in the fuel injection system by recording a pressure in the fuel accumulator (12) which is too low and
- using a high-frequency component of a first signal characterizing the pressure course in the fuel accumulator (12) over time in order to isolate the source of the defect,
**characterised in that** the method also includes the steps:
- comparing the pressure determined in at least one fuel accumulator (12) with a desired pressure or a pressure that is actually present in a low-pressure area of the fuel injection system and
- concluding that there is a defect in the low-pressure area if the pressure determined in at least one fuel accumulator (12) is lower than the desired pressure, or concluding that there is a defect in the drive of the high-pressure pump (10) if the pressure determined in at least one fuel accumulator (12) is lower than the pressure that is actually present in the low-pressure area.

2. Method according to claim 1, **characterised in that**
- the first signal is lowpass-filtered so that a lowpass-filtered second signal is generated,
- that a third signal is generated as the absolute difference between the first signal and the second signal and
- that the third signal is compared with a predefined threshold value in which case, depending on the comparison, the source of the defect is isolated.

3. Method according to claim 2, **characterized in that**
it is concluded that there is a defect in at least one high-pressure pump (10) if the third signal, essentially, particularly under a high load, exceeds the predefined threshold value.

4. Method according to claim 2 or 3, **characterized in that**
it is concluded that there is a defect in at least one fuel pressure control valve (14) if the third signal, essentially falls below the predefined threshold value.

5. Method according to one of the preceding claims,
**characterised in that**
- the pressure determined in at least one fuel accumulator (12) is evaluated for plausibility on the basis of a value measured by a lambda probe arranged in the exhaust gas flow of an internal combustion engine assigned to a fuel injection pump and
- it is concluded that there is a defect in at least one pressure sensor (16) if the plausibility check is negative.

6. Method according to one of the preceding claims,
**characterised in that**,
the comparison of the pressure determined in at least one fuel accumulator (12) with the desired pressure or the pressure that is actually present in the low-pressure area of the fuel injection system takes place before using the high-frequency component of the first signal.

7. Method according to one of the preceding claims,
**characterised in that**
the plausibility evaluation for determining the functionality of the pressure sensor (16) is carried out before the pressure determined in at least one fuel accumulator (12) is compared with a desired pressure or the pressure that is actually present in a low-pressure area of the fuel injection system.

8. Device for identifying defects in a fuel injection system in which case the fuel injection system includes
- at least one high-pressure pump (10),
- at least one fuel accumulator (12),
- at least one fuel pressure control valve (14) and
- at least one pressure sensor (16) for recording the pressure prevailing in at least one fuel accumulator (12),
with the device being embodied to:
- identify the occurrence of at least one defect in the fuel injection system by recording a pressure in the fuel accumulator (12) which is too low and
- use a high-frequency component of a first signal characterizing the pressure course in the fuel accumulator (12) over time in order to isolate the source of the defect,
**characterised in that** the device is also embodied to:
- compare the pressure determined in at least one fuel accumulator (12) with a desired pressure or a pressure that is actually present in a low-pressure area of the fuel injection system and
- conclude that there is a defect in the low-pressure area if the pressure determined in at least one fuel accumulator (12) is lower than the desired pressure, or to conclude that there is a defect in the drive of the high-pressure pump (10) if the pressure determined in at least one fuel accumulator (12) is lower than the pressure that is actually present in the low-pressure area.

9. Vehicle with a device for identifying defects in the fuel injection system according to claim 8.

10. Diagnostic unit with a device for identifying defects in a fuel injection system of a vehicle; said unit being arranged separately from the motor vehicle according to claim 8.

## Revendications

1. Procédé de détection d'erreurs dans un système d'injection de carburant, dans lequel le système d'injection de carburant comprend :
- au moins une pompe haute pression (10),
- au moins un accumulateur de carburant (12),
- au moins une soupape de réglage de pression de carburant (14) et
- au moins un capteur de pression (16) pour enregistrer la pression régnant dans le au moins un accumulateur de carburant (12),
le procédé comprenant les étapes consistant à :
- détecter la présence d'au moins une erreur dans le système d'injection de carburant en enregistrant une pression trop faible dans l'accumulateur de carburant (12) et
- extraire une partie à haute fréquence d'un premier signal caractérisant la courbe temporelle de pression dans l'accumulateur de carburant (12) pour délimiter la source d'erreur,
**caractérisé en ce que**
le procédé comprend en outre les étapes consistant à :
- comparer la pression déterminée dans le au moins un accumulateur de carburant (12) avec une pression de consigne dans une zone basse pression de l'installation d'injection de carburant ou avec une pression réellement présente dans la zone basse pression de l'installation d'injection de carburant, et
- conclure à un défaut dans la zone basse pression si la pression de consigne est inférieure à la pression déterminée dans le au moins un accumulateur de carburant (12), ou conclure à un entraînement défaillant de la pompe haute pression (10) si la pression réellement présente dans la zone basse pression est inférieure à la pression déterminée dans le au moins un accumulateur de carburant (12) .

2. Procédé selon la revendication 1,
**caractérisé en ce que**
- le premier signal est filtré dans un filtre passe-bas de manière à produire un deuxième signal filtré dans un filtre passe-bas,
- un troisième signal est produit sous forme de différence absolue entre le premier signal et le deuxième signal, et
- le troisième signal est comparé à un seuil prédéfini, la source d'erreur étant délimitée en fonction de la comparaison.

3. Procédé selon la revendication 2,
**caractérisé en ce qu'**on conclut à une fonction défectueuse de la au moins une pompe haute pression (10) si le troisième signal se trouve essentiellement au-dessus du seuil prédéfini, en particulier en cas de charge élevée.

4. Procédé selon la revendication 2 ou 3,
**caractérisé en ce qu'**on conclut à un dysfonctionnement de la au moins une soupape de réglage de pression de carburant (14) si le troisième signal se trouve essentiellement en dessous du seuil prédéfini.

5. Procédé selon l'une des revendications précédentes,
**caractérisé en ce qu'**
- on évalue la plausibilité de la pression déterminée dans le au moins un accumulateur de carburant (12) sur la base d'une valeur mesurée par une sonde lambda disposée dans le flux de gaz d'échappement d'un moteur à combustion interne associé à la pompe d'injection à carburant et
- en l'absence de plausibilité, on conclut à un défaut du au moins un capteur de pression (16).

6. Procédé selon l'une des revendications précédentes,
**caractérisé en ce que** la comparaison de la pression déterminée dans le au moins un accumulateur de carburant (12) avec la pression de consigne, respectivement la pression réelle, dans la zone basse pression de l'installation d'injection de carburant s'effectue avant d'extraire la partie à haute fréquence du premier signal.

7. Procédé selon l'une des revendications précédentes,
**caractérisé en ce que** l'évaluation de la plausibilité pour déterminer l'efficacité de fonctionnement du capteur de pression (16) s'effectue avant de comparer la pression déterminée dans le au moins un accumulateur de carburant (12) avec une pression de consigne, respectivement la pression réelle, dans la zone basse pression de l'installation d'injection de carburant.

8. Dispositif de détection d'erreurs dans un système d'injection de carburant, dans lequel le système d'injection de carburant comprend :
- au moins une pompe haute pression (10),
- au moins un accumulateur de carburant (12),
- au moins une soupape de réglage de pression de carburant (14) et
- au moins un capteur de pression (16) pour enregistrer la pression régnant dans le au moins un accumulateur de carburant (12),
le dispositif étant configuré pour :
- détecter la présence d'au moins une erreur dans le système d'injection de carburant en enregistrant une pression trop faible dans l'accumulateur de carburant (12) et
- extraire une partie à haute fréquence d'un premier signal caractérisant la courbe temporelle de pression dans l'accumulateur de carburant (12) pour délimiter la source d'erreur,
**caractérisé en ce que**
le dispositif est en outre configuré pour :
- comparer la pression déterminée dans le au moins un accumulateur de carburant (12) avec une pression de consigne dans une zone basse pression de l'installation d'injection de carburant ou avec une pression réellement présente dans la zone basse pression de l'installation d'injection de carburant, et
- conclure à un défaut dans la zone basse pression si la pression de consigne est inférieure à la pression déterminée dans le au moins un accumulateur de carburant (12), ou conclure à un entraînement défaillant de la pompe haute pression (10) si la pression réellement présente dans la zone basse pression est inférieure à la pression déterminée dans le au moins un accumulateur de carburant (12) .

9. Véhicule automobile comprenant un dispositif de détection des erreurs dans le système d'injection de carburant selon la revendication 8.

10. Dispositif de diagnostic comprenant un dispositif de détection des erreurs dans le système d'injection de carburant d'un véhicule automobile, qui est disposé de manière séparée du véhicule automobile, selon la revendication 8.
